# EUROPÄISCHE PATENTANMELDUNG

(11) **EP 0 406 417 A1**
(43) Veröffentlichungstag der Anmeldung: **09.01.1991**
(21) Anmeldenummer: 89902217.2
(22) Anmeldetag: 26.12.1988
(51) Int. Cl.: B21C 43/04, C25F 7/00

(54) **ANLAGE FÜR DIE KONTINUIERLICHE HERSTELLUNG VON DRAHT AUS DRAHTSTANGEN**

(71) Anmelder: SLAVYANSKY FILIAL VSESOJUZNOGO NAUCHNO- ISSLEDOVATELSKOGO I PROEKTNO-KONSTRUKTORSKOGO INST. MET. MASH. IMENI A.I. TSELIKOVA, Slavyansk, 343202 (SU)
(72) Erfinder: DUNAEVSKY, Vladimir Izrailevich, Slavyansk, 343206 (SU); ZANIN, Anatoly Yakovlevich ul. Marata, 5-59, Kramatorsk, 343901 (SU); KOVALENKO, Pavel Mikhailovich, Slavyansk, 343206 (SU); SERDJUK, Mikhail Ivanovich, Donetskaya obl. Slavyansk, 343205 (SU); PUTILOV, Eduard Petrovich ul. Gvardeiskaya, 30-5, Novocherkassk, 346405 (SU); LEMESH, Vladimir Porfirievich, Kharkov, 310003 (SU)
(74) Vertreter: Nix, Frank Arnold
(86) Internationale Anmeldenummer: PCT/SU1988/000284
(87) Internationale Veröffentlichungsnummer: WO 1990/007393

(57) **Zusammenfassung**

Im vorgeschlagenen Aggregat zur kontinuierlichen Erzeugung von Draht (8) aus Walzdraht (3) sind in technologischer Reihenfolge eine Einrichtung (1) zum Anstücken und Abwickeln der Rollen (2) eines Walzdrahts (3), eine Vorrichtung (4) zum elek· trolytischen Plasmaputzen, eine Einrichtung (5) zum Waschen des Walzdrahts (3), eine Ziehbank mit ihrem Antrieb (40), eine Vorrichtung (7) zum Aufwikkein des fertigen Drahts (8) und ein Steuerblock (37) aufgestellt. Die Vorrichtung (4) zum alektrolytischen Plasmaputzen enthält eine Stromquelle (15). Stromzuführungsrollen (16), ein Umlaufsystem (18) für den Elektrolyt und ein Elektrolytplasmatron (17), dessen Gehäuse (19) horizontal liegt und eine Elektrode darstellt, wobei das Elektrolytpasmatron (17) eine zusätzllche, gelochte, rinnenförmige Elektrode (25) enthält, die sich längs der horizontalen Achse des Elektrolytplasmatrons (17) über dessen gesamte Länge derart erstreckt, dass ihre Längsachse im wesentlichen mit der Laufbahn des Walzdrahts (3) zusammenfällt. Ausserdem hat das Aggregat eine Vorrichtung (9) zur Auslösung einer Plasmasntladung, die in das Umlaufsystem (18) für den Elektrolyt eingebaut und über den Steuerblock (37) mit der Stromouelle (15) und dem Antrieb (40) der Ziehbank (6) verbunden ist.

## Beschreibung

### Gebiet der Technik

Die vorliegende Erfindung bezieht sich auf die elektrolytische Behandlung von Walzgut und betrifft ein Aggregat zur kontinuierlichen Drahterzeugung aus Walzdraht.

Die vorliegende Erfindung kann im Hüttenwesen, in der Kabelindustrie und in der Eisenwarenindustrie zur . Drahterzeugung durch Ziehen aus Walzdraht, dessen Oberfläche mit Zunder bedeckt ist, verwendet werden.

Am effektivsten kann die vorliegende Erfindung zur Herstellung von Kupferdraht genutzt werden, auf den nachfolgend ein Polymer- oder LackUberzug aufgetragen wird.

### Zugrundeliegender Stand der Technik

Weit bekannt ist die Ausrüstung zum Durchlaufbeizen von Kupterwalzdraht, Sie beinhaltet, hintereinander aufgestellt, ein Beizbad, Einrichtungen zum Waschen der Erzeugnisse und ein Neutralisationsbad, über denen ein. endloser Kettenförderer läuft. Die Walzdrahtrol-. len werden an Metallhaken des Förderers gehängt, bei dessen Bewegung sie in die entsprechenden Lösungen eintauchen. Am Ende des Förderers nimmt man die gebeizten Rollen von den Haken.und bringt sie zu den nächsten Arbeitsgängen (Ziehen).

Das Beizen von Kupferwalzdraht erfolgt in einer Schwefelsäurelösung. Während des Beizens laufen bestimmte Reaktionen ab. Im Ergebnis einer dieser Reaktionen entsteht Kupfer, des sich auf der Oberfläche des Walzdrahts als feinster Staub niederschlägt.

Ausserdem gelingt es beim Beizen nicht, den Zunder von der Oberfläche des Walzdrahts vollkommen zu entfernen.

Zu den unbestreitbaren Vorteilen dieser Ausrüstung gehört der hohe Mechanisierungsgrad des technologischen Prozesses.

Aber auch beim Durchlaufbeizen wird das Problem der Aggressivität der Beizlösungen nicht gelöst. Die Verwendung von Schwefelsäure im technologischen Prozess verkürzt die Lebensdauer der Ausrüstung. Ausserdem benötigt man zur Neutralisation der verbrauchten Lösungen und des Wassers kostenaufwendige Reinigungsanlagen.

Der an der Oberfläche des Walzdrahts anfallende Kupferstaub gelangt in die Emulsion der Ziehbank, erhöht ihren pH-Wert, verursacht einen hohen Verbrauch der Emulsion und verkürzt die Lebensdauer der Zieheisen, wodurch die Leistung der Ausrüstung zum Durchlaufbeizen von Kupferwalzdraht und zu dessen Ziehen wesentlich sinkt,

Ausserdem verschlechtert der an der Oberfläche des Drahts haftende Kupferstaub und Zunder die Adhäsion der nachfolgend auf den Draht aufgetragenen Überzüge, was die Qualität der hergestellten Produktion verringert und für Draht mit Lacküberzug unzulässig ist.

In den letzten Jahren haben viele ausländische Firmen das traditionelle Schwefelsäurebeizen von Draht in. Rollen eingestellt und sind zu einer neuen, produktiveren, elektrochemischen Behandlung übergegangen.

Führend in der Entwicklung von Aggregaten zum Beizen von Wslzstahl war die Firma "Rootner" (Österreich).

Gegenwärtig sind etwa zwanzig Anlagen zur elektrochemischen Behandlung in neutralen Elektrolyten in Betrieb, die von der Firma "Rootner" entwickelt worden . sind. In diesen Aggregaten fallen weniger toxische Abwässer und schädliche Dünste an.

Die Ausrüstung für die elektrochemische Behandlung nimmt jedoch viel Platz ein. Das ist dadurch bedingt, dass bei der angewendeten Technologie der Behandlung der Zunder von der Oberfläche des Walzdrahts nur in einer Zeit von mehr als I Minute entfernt werden kann. In der Industrie werden jedoch Ziehbänke verwendet, in denen die Geschwindigkeit des Walzdrahta beim Eintritt in die Ziehmaschine I bis 2 m/s. beträgt. Wenn man in die technologische Anlage einer Ziehbank ein Aggregat zur elektrochemischen Behandlung von Walzdraht einbauen will, muss folglich die Länge der gesamten Ausrüstung einige hundert Meter betragen. Aus diesem Grund ist die Anwendung solcher Anlagen nicht zweckmässig.

Ausserdem ist die Qualität des Entzunderns der Oberfläche des Walzdrahta nur für grobes und mittleres Ziehen annehmbar und entspricht nicht den Anforderungen an das Feinziehen.

Es ist ein Aggregat zur kontinuierlichen Erzeugung von Pulverdraht durch Ziehen aus einem Band bekannt (SU, A, 855089).

Dieses Aggregat enthält eine Einrichtung zum Anstücken eines als Drahtknüppel dienenden Bandes, eine Vorrichtung zum elektrolytischen Putzen mit einer Stromquelle, Stromzuzührungsrollen, einem senkrechten Elektrolytplasmatron und einem Umlaufsystem für den Elektrolyt, eine Einrichtung zum Waschen des Erzeugnisses, eine Ziehbank und eine Vorrichtung zum Aufwickeln des fertigen Drahts. Ausserdem hat das Aggregat eine Vorrichtung zum Trocknen des Drahts.

Im Elektrolytplasmatron werden fettige Verschmutzungen von der Oberfläche des Bands entfernt. Das Elektrolytputzen verleiht der Oberfläche von Schweissdraht bessere Eigenschaften als, z.B., das mechanische Putzen,

Der. in diesem Aggregat hergestellte Draht ist. durch höhere Korrosionsbeständigkeit unter atmosphärischen Bedingungen gekennzeichnet, besitzt eine hohe Oberflächengüte und bessere technologische Kennwerte beim Sohweissen.

Dieses Aggregat kann man jedoch aus folgenden Gründen zur Herstellung von Kupferdraht aus Walzdraht nicht verwenden:
I. Das senkrechte Plasmatron gewährleistet nicht ein gleichmässiges Putzen des Kupferwalzdrahts rund um den Umfang. Das wird dadurch verursacht, dass die Elektroden im senkrechten Plasmatron auf zwei Seiten des durchlaufenden Walzdrahts angeordnet sind und an den weiter von den Elektroden entfernten Stellen das Putzen der Oberfläche den zum Ziehen gestellten Anforderungen nicht entspricht.

Bei der Behandlung in einem senkrechten Plasmatron: ist das Putzen der Oberfläche des Walzdrahts auch über die Länge ungletchmässig. Da das zu behandelnde Material in das Plasmatron von oben eingeführt und durch einen Schlitz im Boden des Plasmatrons aus ihm herausgeführt wird, fliesst der Elektrolyt infolge des hohen Füllstands durch diesen Schlitz mit grosser Geschwindigkeit aus ihm heraus. Dadurch wird der Elektrolyt im unteren Teil der Elektrolytsäule um ...zigmal schneller gewechselt als im oberen Teil. Das führt zu einem periodischen Verschwinden der Plasmaentladung auf der Oberfläche des Walzdrahts, wodurch sprungartig die Stromstärke zunimmt und die Qualität des Putzens sinkt.
2. Beim Austritt des Bands aus dem Plasmatron verbleibt Elektrolyt auf seiner Oberfläche. Nach dem Waschen des Bands wird das dazu verwendete Wasser in die Kanalisation geleitet, was zu grossen Verlusten an Elektrolyt führt.
3. Es ist bekannt, dass bei einmaligem Eintauchen in ein Waschbad der Elektrolyt nicht restlos beseitigt wird. Deshalb findet man auf der Oberfläche des Bands, Spuren von kalzinierter Soda, die in der Lösung zum Waschen des Walzdrahts enthalten ist, was zu einem intensiven Verschleiss der Zieheisen und folglich zur Verringerung.der Leistung der Ziehbänke führt
4. Die durch den intensiven Wechsel des Elektrolyts im unteren Teil des Plasmatrons bedingt hohe Spannung und hohe Stromstärke führen zu hohem Energieverbrauch für das Putzen des Walzdrahts.

### Offenbarung der Erfindung

Der Erfindung liegt die Aufgabe zugrunde, ein Aggregat zur kontinuierlichen Kupferdrahterzeugung aus Walzdraht mit einer solchen konstruktiven Ausführung des Elektrolytplasmatrons und der Vorrichtung zum elektrolytisohen Plaamaputzen zu schaffen, die es ermöglicht, die Leistung des Aggregats zu erhöhen und die Oberflächengüte des hergestellten Erzeugnisses bei minimalem Energieverbrauch zu verbessern.

Diese Aufgabe wird dadurch gelöst, dass ein Aggregat zur kontinuierlichen Drahterzeugung aus Walzdraht, in dem in technologischer Reihenfolge eine Einrichtung zum Anstücken und Abwickeln von Walzdrahtrollen, eine Vorrichtung zum elektrolytischen Plasmaputzen, eine Einrichtung zum Waschen des Walzdrahts, eine Ziehbank mit ihrem Antrieb, eine Vorrichtung zum Aufwickeln des fertigen Drahts und ein Steuerblock aufgestellt sind, wobei die Vorrichtung zum elektrolytischen Plasmaputzen eine Stromquelle, Stromzuführungsrollen, die so aufgestellt sind, dass ein Kontakt mit dem Walzdraht hergestellt werden kann, ein Blektrolytplasmatron, dessen Gehäuse mit der Stromquelle verbunden ist und eine Elektrode darstellt, und ein Umlaufsystem für den Elektrolyt beinhaltet, das einen Behälter für den Elektrolyt und eine Leitung für die Zu- und Ableitung des Elektrolyts in das bzw. aus dem Elektrolytplasmatron enthält, gemäss der Erfindung eine Vorrichtung zur Auslösung einer Plasmaentladung hat, die in das Umlaufsystem für den Elektrolyt eingeschlossen und über den Steuerblock mit der Stromquelle und dem Antrieb der Ziehbank verbunden ist, wobei das Elektrolytplasmatron horizontal angeordnet ist und eine zusätzliche, gelochte, rinnenförmige Elektrode hat, die sich längs der horizontalen Achse des Elektrolytplasmatrons über seine gesamte Länge derart erstreokt, dass ihre Längsachse im wesentlichen mit der Laufbahn des Walzdraht zusammenfällt,

Diese technische Lösung ermöglicht die Schaffung eines Aggregats, das die Vorrichtungen zur Ausführung der wichtigsten technologischen Arbeitsgänge der Herstellung von Kupferdraht, und zwar des Entzunderns des Walzdrahts und des Ziehens, zusammenlegt. Das wird möglich infolge der hohen Geschwindigkeit des Entzunderns in einem Elektrolytplasmatron der erfindungsgamässen Konstruktion.

Es ist bekannt, dass bei einer Erhöhung der Spannung an einer der Elektroden, die eine kleinere Kontaktfläche mit dem Elektrolyt hat (im gegebenen Fall stellt der Walzdraht diese Elektrode dar), eine Dampf-Gas-Hülle entsteht, die periodisch von elektrischen Entladungen durchschlagen wird. Die Intensität der Entladungen hängt von vielen Faktoren ab, in erster Linie von der Spannung an den Elektroden, der Temperatur des Elektrolyts und der Geschwindigkeit, mit der der Elektrolyt in der um die Elektroden gelegenen Zone gewechselt wird, und von der Höhe der Elektrolyt säule Das Entstehen von Entladungen wird gefördert durch Erhöhung der Spannung, Erhöhung der Temperatur des Elektrolyts, Verkleinerung der Elektrclytsäule über der Elektrode und Verringerung der Geschwindigkeit, mit der der Elektrolyt gewechselt wird.

Die horizontale Anordnung des Elektrolytplasmatros ermöglicht die Schaffung gleicher Bedingungen zur Entstehung einer Entladung gleichzeitig auf der gesamten Länge des zu behandelnden Walzdrahts, da über dem Walzdraht auf seiner gesamten Länge eine Elektrolytsäule mit bestimmter und immer einheitlicher Höhe steht.

Die zusätzliche, rinnenförmige Elektrode und ihre beschriebene Lage ermöglichen es, im Elektrolyt zylindrische Äquipotentialflächen zu erzeugen, was ein gleichmässiges Entzundern des Walzdrahts fördert und seine 'Oberflächengüte verbessert.

Experimentell ist festgestellt worden, dass bei horizontaler Anordnung des Plasmatrons und rinnenförmiger Ausführung der zusätzlichen Elektrode die zum Entzundern des Walzdrahts notwendige Plasmaentladung bei relativ kleinen Spannungen stattfindenkann. Dadurch wird die Oberfläche des Walzdrahts vor dem Ziehen so,vorbereitet, dass die Zieheisen einem geringen Verschleias ausgesetzt sind und die Geschwindigkeit des Ziehens erhöht werden kann.

Der auf diesem Aggregat erzeugte Draht ist infolge der hohen Qualität des Putzens. für das weitere Fein-und Feinstziehen und zum Auftragen eines Lacküberzugs mit Erfolg verwendbar.

.Die Lochung der zusätzlichen, rinnenförmigen Elektrode ermöglicht die Schaffung optimaler Bedingungen für die Bewegung des Elektrolyts im Plasmatron und damit für die Aufrechterheltung einer ständigen Entladung in der für das Entzundern günstigsten Form, wodurch die Leistung des Aggregats bei minimalem Energieverbrauch steigt.

Die rinnenförmige Ausführung der zusätzlichen Elektrode beschleunigt und erleichtert das Einlegen.des Walzdrahts in das Aggregat und behindert die.Absonderung von Elektrodengasen aus dem Elektrolyt nicht, wodurch die Leistung des Aggregats zunimmt.

Der physikalische sinn der Funktion der Vorrichtung zum Auslösen der Entladung besteht in folgendem. Beim Anfahren des Aggregats im Plasmatron wird der Spiegel des Elektrolyts und die Geschwindigkeit, mit der der Elektrolyt gewechselt wird, abgensenkt Dabel entstehen Entladungen infolge einer lokalen Uberhitzung des Elektrolyts in der Zone, in der sich der alzdraht befindet. Mit der Erhöhung der Geschwindigkeit der Ziehbank wird der Elektrolytspiegel angehoben un beim Erreichen des Vollastbetriebs der Ziehbank erhöht man die Geschwindigkeit des Wechsels. des Elektrolyts im Plasmatrom (man erhöht die Durchlaufmenge des Elektrolyts pro Zeiteinheit). Die Erhöhung des Füllstands und der Geschwindigkeit des Wechsele des .Elektrolyts führt zum Ansteigen der Stromstärke und der Intensität der Entladung.

Das Vorhandensein der Vorrichtung zur Auslösung einer Entladung ermöglicht beim Anfahren unter diesen Bedingungen die Erhaltung der Plasmaentladung auf dem Walzdraht während der gesamten Betriebsdauer bei der gleichen minimalen Spannung wie beim Anfahren.

Die elektrische Entladung wirkt auf den Zunder ein und entfernt ihn mechanisch von der Oberfläche des Walzdrahts. Auf diese Weise wird über 90% des, Zunders entfernt, der Rest des Zunders wird durch Katodenreduktion zu freiem Kupfer reduziert.

Wenn der Walzdraht die Vorrichtung zum elektrolytischen Plasmaputzen verlässt, ist seine Oberfläche völlig frei von Zunder, und auaserdem verbessert die durch elektrische Entladungen hervorgerufene Aktivierung der Oberfläche deren Haftung mit der Emulsion in der Ziehbank.

### Auf diese Weise werden optimale Bedingungen für

Entladungen mit einer für die gegebene Geschwindigkeit des Walzdrahts notwendigen Intensität geschaffen.

Darum ermöglicht das Vorhandensein der Vorrichtung zur Ausolösung einer Entladung während der gesamten Betriebsdauer die Aufrechterhaltung der Plasmaentladung auf dem Betriebsdauer die Aufrechterhaltung der Plasmaentladung auf dem Walzdraht bei ein und derselben minimalen Spannung und die Regelung ihrer Intensität in Abhängigkeit von der Geschwindigkeit des Walzdrahts. Dadurch kann die Qualität des Entzunderns des Walzdrahts verbessert und seine infolge der Einwirkung von Mikroentladungen mögliche Oberflächenvorfoatigung vermieden werden. Das Ziehen eines solchen Walzdrahts kann bei höheren Gesohwindigkeiten erfolgen.

Es ist zweckmässig dass das_{'}Gehäuse des Elektrolytplasmatrons eine Kastenform hat und an seiner Aussenseite in der Nähe jeder seiner Stirnflächen je ein Sohirm angebracht ist, wobei in den Schirmen und in den Seitenwänden Öffnungen ausgeführt sind, in denen sich _{'}je eine dielektrische Hülse befindet, und in den Seitenwänden des Gehäuses in verschiedener Höhe schlitzförmige Öffnungen zum Überlaufen des Elektrolyts ausgeführt sind, von denen die untere Öffnung mit der Vorrichtung zur Auslösung der Plasmaentladung und die obere Öffnung mit dem Umlaufsystem für den Elektrolyt verbunden ist.

Die Ausführung des Elektrolytplasmatrons in Form eines offenen Kastens ermöglicht ein freies Entweichen der bei den im Elektrolytplasmatron ablaufenden Reaktionen entstehenden Elektrodengase und des Waseerdampfs.

Es ist bekannt, dass das Vorhandensein einer Gasfraktion im Elektrolyt seine elektrische Leitfähigkeit verringert. Darum ermöglicht das freie Entweichen der Gase aus dem Elektrolyt, ununterbrochen während des Betriebs die elektrische Leitfähigkeit des Elektrolyts auf einem hohen Niveau aufrechtzuerhalten, wodurch der für das Entzundern des Walzdrahts notwendige Energieverbrauch bei hoher Qualität des Entzunderns gesenkt werden kann.

Der aus der Öffnung in den Hülsen für den Durchgang das Walzdrahts austretende Strom des Elektrolyts prallt auf den Schirm auf und fliesst in den Elektrolytbehälter. Solch eine technische Lösung ermöglicht es, die äusseren Abmessungen der Vorrichtung zum elektrolytischen Plasmaputzen durch Verringerung des Abstands zwischen dem Plasmatron, den Waschsektionen und den Stromzuführungsrollen zu verkleinern.

Die in den Offnungen der Stirnwände des Plasmatrons angebrachten dielektrischen Hülsen unterbinden einen Kontakt des Walzdrahts mit dem Gehäuse des Plasmatrons und verhindern Kurzschlüsse und das Verschmoren der Oberfläche des Walzdrahts.

Die Ausführung der schlitzförmigen Offnungen im Plasmatron in unterschiedlicher Höhe ermöglicht es, die Standhöhe des Elektrolyts über dem Walzdraht zu ändern. So wird beim Anfahren der untere Schlitz geöffnet, durch den der Elektrolyt ausfliesst, und der Elektrolytspiegel sinkt, wodurch auf dem Walzdraht schnell Entladungen bei geringen Spannungen entstehen. Sobald die Ziehbank im Dauerbetrieb läuft, fliesst der Elektrolyt in einem laminaren Strom in das Umlaufsystem für den Elektrolyt. Die laminare Bewegung fördert das Entstehen und die Erhaltung von Entladungen bei minimalen Spannungen, wobei die Überläufe in Form von Schlitzen die laminare Bewegung des Elektrolyts nicht stören, wodurch ein gleichmässiges Entzundern bei hohen Geschwindigkeiten der Behandlung unterstützt wird.

Es ist erwünscht, dass die zusätzliche, gelochte, rinnenförmige Elektrode koaxial zu den dielektrischen Hülse aufgestellt wird.

Durch die Anbringung der Elektrode koaxial zu den dielektrischen Hülsen wird eine gleichmässigere Behandlung des Walzdrahts erreicht, da in diesem Fall die. Achse des Walzdrahts mit der Achse der zusätzlichen, rinnenförmigen Elektrode zusammenfällt, was die -Äquidistanz des Walzdrahts von dieser Elektrode gewährleistet. Das trägt wiederum zu einem gleichmässigeren Entzundern der Oberfläche des Walzdrahts und zu einer Verbesserung der Oberflächengüte des hergestellten Erzeugnisses bei.

Es ist bekannt, dass bei der Annäherung von in ein Elektrolyt singetauchten Elektroden, an die eine hohe Spannung angelegt ist, eine Lichtbogenentladung entstehen kann. solch eine Entladung wird durch Ionen der Alkalimetalle ausgelöst, die sich im Dampf-Gas-Gemisch befinden.

Es ist günstig, dass das Aggregat eine Sektion für eine Wasser-'Luft-Vorwäsche hat, die hinter dem Elektrolytplasmatron aufgestellt ist und elektrisch mit der Stromquelle verbunden ist und mit dem Umlauf system für den Elektrolyt in Verbindung steht.

Die Wasser-Luft-Vorwäsche ermöglicht bei minimalem Luft- und Wasserverbrauch eine höchstmögliche Beseitigung von Verschmutzungen von der Oberfläche der zu behandelnden Erzeugnisse,

Die unterbringung der Sektion für die Wasser-Luft-Vorwäsche unmittelbar hinter dem Elelctrolytplasmatron und ihre Verbindung mit dem Umlaufsystem für den Elektrolyt ermöglicht es, die durch das Austragen des an der Oberfläche des Walzdrahts haftenden Elektrolyts entstehenden Elektrolytverluste zu verringern. Der getragene Elektrolyt wird von der Oberfläche des Walzdrahts mit einer geringen Wassermenge abgespült, die in das Elektrolyt gelangt und die durch Verdunstung entstehenden Wasserverluste ersetzt.

Die Durchführung einer Vorwäsche des Walzdrahts verhindert, dass die Hauptmenge der Kupferionen in das Wachwasser gelangt. Dadurch kann man sich mit einer geringen Waschwassermenge begnügen.

Die Verbindung der Sektion für die Vorwäsche mit der Stromquella verhindert, dass Pulverkupfer in die Emulsion der Ziehbank gelangt, wodurch deren Leistung erhöht und die Oberflächengüte des hergestellten Erzeugnisses verbessert werden kann. Das wird dadurch erreicht, dass der Walzdraht relativ zum Waschwasser ein. positives Potential besitzt. Die Grösse dieses Potentials ist durch die Grösse des Kontaktwiderstands zwisehen den Stromzufuhrungsrollen und dem Walzdraht bedingt und beträgt weniger als I V. Bei solch einem Potential wird am Walzdraht kein Sauerstoff abgeschieden, aber das Potential ist ausreichend für die Anadenlösung des Pulverkupfers, das auf dem Draht bei der Katodenreduktion des Zunders entsteht und überaus aktiv ist, wodurch die Oberflächengüte des hergestellten Erzeugnisses verbessert wird.

Es ist zweckmässig, dass die Vorrichtung zur Auslösung einer Plasmaentladung eine Rohrleitung für ein zusätzliches Uberlaufen des Elektrolyts, die mit der schlitzartigen offnung des Elektrolytplasmatrons . verbunden, ist, und eine Rohrleitung für einen zusätzliohen Umlauf des Elektrolyts darstellt, wobei in den Rohrleitungen Regelventile installiert sind.

Solch eine Ausführung der Vorrichtung zur Auslösung einer Plasmaentladung ermöglicht mit einfachen Mitteln den Ubergang zum Vollastbetrieb des Elektrolytplasmatrons.

In den bekannten Konstruktionen erfolgt der Ubergang'zum Vollastbetrieb durch den Einsatz komplizierter elektrischer Vorrichtungen.

Die Installierung der Regelventile ermöglicht die Automatisierung des Entzunderns des Drahts,'wodurch die Leistung des Aggregats bei Aufrechterhaltung einer hohen Qualität der hergestellten Erzeugnisse erhöht wird.

Auf diese Weise ermöglicht das erfindungsgemässe Aggregat zur kontinuierlichen Kupferdrahterzeugung aus Walzdraht eine Verbesserung der Oberflächengüte der hergestellten Erzeugnisse und eine Erhöhung seiner Leistung bei minimalem Energieverbrauch.

### Kurze Beschreibung der Zeichnungen

Zum besseren Ver ständnis der Erfindung ist im folgenden ein konkretes Ausführungsbeispiel mit Hinweisen auf die beiliegenden Zeichnungen angeführt, und zwar zeigt:
Fig. I schematisch ein Aggregat zur kontinuierlichen Drahterzeugung aus Walsdraht gemäss der Erfindung;
Fig. 2 die Baugruppe A in Fig. I im vergrösserten Masstab;
Fig. 3 den Schnitt gamäss der Linie III-III in Fig. 2;
Fig. 4 eine gelochte, zusätzliche Elektrode im vergrösserten Masstab;
Fig. 5 den . Schnitt V-V in Fig. 3.

### 3este Ausführungstariante der Erfindung

Das gemäss der Erfindung ausgeführte Aggregat zur kontinuierlichen Drahterzeugung aus Walzdraht enthält, hinter einander in Bewegungsrichtung der Erzeugnisse aufgestellt, eine Einrichtung I (Fig. I) zum Anstücken und. Abwickeln der Rollen 2 eines Walzdrahts 3, eine Vorrichtung 4 zum elektrolytischen Plasmaputzen des Walzdrahts 3, eine Vorrichtung 5 (Fig. 2) zum Waschen des Walzdrahts 3 (Fig. I), eine Ziehbank 6, eine Vorrichtung 7 zum Aufwickeln eines aus dem Walzdraht 3 hergestellten Drahts 8 und eine Vorrichtung 9 (Fig. 2 und 3)zur Auslösung der Plasmaentladung.

Die Einrichtung I (Fig. I) zum Anstücken und Abwickeln der Rollen 2 des Walzdrahts 3 enthält eine Schere I0 zum Abschneiden der deformierten Enden des Walzdrahts 3, einen Schweissapparat II zum Widerstandspresstumpfschweissen des Walzdrahts 3 und Rollen I2, die den Walzdraht 3 zum anschliessenden Entzundern leiten.

Im vorliegenden Beispiel sind die Rollen I2 S-förmig angeordnet und dienen dem Primargrobrichten des Walzdrahts 3.

_{A}usserdem enthält die Einrichtung I zum Anstücken und Abwickeln der Rollen 2 eine Einrichtung I3 zum Richten des Walzdrahts 3, deren Rollen 14 in zwei Ebenen angebracht sind.

Die Einriohtung I zum Anstü,cken und Abwickeln der. Rollen 2 des Walzdrahts 3 kann auch nach einer beliebigen anderen Konstruktion ausgeführt werden, die gleichen Zwecken dient.

Die Vorrichtung 4 zum elektrolytischen Plasmaput-. zen des Walzdrahts 3 enthält eine Gleichstromquelle I5, Stromzuführungsrollen I6 (Fig. 2), ein Elektrolytplasmatron I7 und ein Umlaufsystem I8 für den Elektrolyt .

Das Elektrolytplasmatron 17 liegt waagerecht und hat ein kastenförmiges Gehäuse 19, des an den Pluspol der Stromquelle I5 angeschlossen ist, weshalb das Gehäuse I9 eine Anode darstellt.

Im Gehäuse 19 (Fig. 3) ist eine gelochte Zwischenwand 20 aufgestellt, die das Plasmatron 17 in zwei Kammern 21 und 22 unterteilt. Die Kammer 21 dient dem Entzundern des Walsdrahts 3, während die andere Kammer 22 der Stabilisierung des Elektrolytstroms dient.

Der Boden 23 des Gehäuses 19 des Elektrolytplaamatrons 17 hat eine Offnung 24 für die Zuleitung des Elektrolyts.

Im Innern des Gehäuses I9 ist eine zusätzliche, rinnenförmige, von oben offene Elektrode 25 (Fig. 2, 3, 4, 5) angebracht. Diese Elektrode verläuft längs der horizontalen Achse des Elektrolytplasmatrons I7 über dessen gesamte Länge derart, dass ihre Längsachse im 'wesentlichen mit der Laufbahn des Walzdrahts 3 zusammenfällt.

Die Wände dieser zusätzlichen Elektrode 25 sind mit einer Lochung 26 (Fig. 4, 5) versehen, die dem freien Umlauf des Elektrolyts in der Kammer 2I (Fig.3) zum Entzundern des Walzdrahts 3 dient.

Die rinnenförmige Gestalt der zusätzlichen Elektrode 25 und ihre beschriebene Lage gewährleisten eine gleiche Entfernung der Oberfläche des Walzdrahts 3 von 'dieser Elektrode 25, wodurch Äquipotentialflächen geschaffen werden, die zu einem gleichmässigen Entzundern der Oberfläche des Walzdrahts 3 beitragen und dessen Oberflächengüte verbessern.

Die von oben or fene Ausführung der zusätzlichen, rinnenförmigen Elektrode 25 vereinfacht das Einlegen des Walzdrahts in das Elektrolytplasmatron I7.

Die Lochung in der zusätzlichen, rinnenförmigen Elektrode 25 ermöglicht die Schaffung optimaler Bedingungen fur die Bewegung des Elektrolyts im Plasmatron. I7, wodurch die Aufrechternsltung einer ununterbrochenen Entladung auf der Oberfläche des Walzdrahts 3 gefördert wird Das wiederum erhöht die Leistung des Aggregats im ganzen bei minimalem Energieverbrauch.

An der Aussenseite des Gehäuses I9 des Elektrolytplasmatrons I7 befinaet sich in der Nähe jeder seiner Stirnwände 27 (Fig. 2, 5) je ein Schirm 28 (Fig. 5).

Diese Schirme 28 sind deshalb angebrachte damit der aus dem Plasmatron fliessende Elektrolytstrom auf die Stromzuführungsrollen I6 (Fig. 2) nicht auftrifft, wodurch Elektroenergie eingespart wird.

Die Schirme 28 (Fig. 5) sind mit dem Gehäuse I9 des Flektrolytplasmatrons I7 verbundan.

Die Schirme 28 und die Stirnwände 27 des Elektrolytplasmatrons I7 sind mit Offnungen 29 (Fig. 2, 5) versehen, in die je.eine dielektrische Hülse 30 (Fig. 5) eingesetzt ist.

Diese Hülsen 30 dienen der Vermeidung eines Kontakts des Walzdrahts 3 mit den Stirnwänden 27 des Gehäuses I9 des Elektrolytplasmatrons I7, wodurch ein Anschmelzen der Oberfläche des Walzdrahts 3 verhindert und die Oberflächengüte verbessert wird und die Leistung des Aggregats im ganzen zunimmt.

Das Elektrolytplasmatron 17 kann auch nach einer beliebigen anderen bekannten Konstruktion ausgeführt . werden, die gleichen Zwecken dient, die Hauptsache da-. bei aber ist, dass es waagerecht liegt und eine zusätzliche, rinnenförmige gelochte Elektrode 25 besitzt.

Die zusätzliche, gelochte, rinnenförmige Elektrode 25 ist koaxial zu den dielektrischen Hülsen 30 angebracht.

Solch eine Lage gewährleistet, dass der Walzdraht 3 auf der Mittellinie dieser Elektrode 25 liegt, wodurch ein gleichrmässiges Entzundern der Oberfläche des Walzdrahts 3 und eine Verbesserung ihrer Güte gewährleistet wird.

Der Durchmesser D der zusätzlichen, rinnenförmigen Elektrode 25 (Fig. 4) kann in den Grenzen von 50 bis I00 mm festgelegt werden. Die zusätzliche, rinnenförmige Elekcrode 25 mit solch einem Durchmesser D verhindert ein Durchschlagen des Zwischenelektrodenraums und die Entstehung einer Lichtbogenentladung und vermeidet ungerechtfertigte Energieverluste für das Erwärmen des Elektrolyts, wodurch die Qualität der Behandlung und die Leistung des Aggregats bei minimalem Energieverbrauch steigen.

Wenn der Durchmesser D der zusätzlichen, rinnenförmigen Elektrode 25 weniger als 50 mm beträgt, kann zwischen dem Walzdraht und dieser Elektrode 25 eine Lichtbogenentladung entstehen.

Wenn der Durchmesser D der zusätzlichen, rinnenförmigen Elektrode 25 grösser als I00 mm ist, entsteht ein ungerechtfertigter, hoher Energieverbrauch für ein unerwünscht es Erwärmen dex Elektrolyts.

Im vorliegenden Beispiel beträgt der Durchmesser D 50 mm. Das gewährleistet eine hohe Oberflächengüte des Walzdrahts 3 bei minimalem Energieverbrauch.

In den Seitenwänden 3I (Fig. 3) des Gehäuses 19 des Elektrolytplasmatrons I7 sind in unterschiedlicher Höhe schlitzartige Offnungen 32 zum Uberlaufen des Elektrolyts ausgeführt. Die untere schlitzartige Offnung 32 ist mit der Vorrichtung 9 zur Auslösung einer Plasmaentladung und die obere schlitzartige Offnung 32 mit dem Umlauf system 18 für den Elektrolyt verbunden.

Die schlitzartige Ausführung der Offnungen 32 begünstigt die laminare Bewegung des Elektrolyts im Innenraum des Elektrolytplasmatrons I7. Das verbessert wiederum die Qualität des Entzunaerna der Oberfläche des Walzdrahts 3 und erhöht die Kapazität der Anlage bei minimalem Elektroenergieverbrauch.

Im vorliegenden Beispiel sind die schlitzartigen Offnungen 32 in gegenüberliegenden Seitenwänden 3I des Gehäuses I9 des Elektrolytplasmatrons 17 ausgeführt. Diese Offnungen 32 können aber auch in nur einer Seitenwand 3I des Gehäuses 19 ausgeführt werden. Die Hauptsache dabei ist, dass sie in unterschiedlicher Höhe liegen.

In einer dieser Höhen können zwei und mehr schlitzartige Offnungen 32 ausgeführt werden.

Ausserdem müssen diese Offnungen 32 eine Einrichtung (in der Zeichnung nicht abgebildet) zum Regeln des Offnens und Schliessens dieser Offnungen 32 haben.

Solch eine Anordnung der Offnungen 32 ermöglicht das Regulieren der Füllstandshöhe des Elektrolyts über dem Walzdraht 3, wodurch die Intensität der elektrischen Entladung auf der Oberfläche des Walzdrahts 3 in Abhängigkeit von dessen Durchlaufgeschwindigkeit reguliert werden kann. Das alles verbessert die Oberflächengüte des Walzdrahts 3 und erhöht die. Kapazität des Aggregats bei minimalem Elektroenergieverbrauch.

Die Vorrichtung 4 (Fig. I) zum elektrolytischen Plasmaputzen enthält ein Umlauf system I8 (Fig. 2) für den Elektrolyt, das aus einem Behälter 33 für den Elektrolyt, einer mit dem Elektrolytbehälter 33 verbundenen Pumpanlage 34 und einer Hauptleitung für die Zu- und Ableitung des Elektrolyts in das bzw aus dem Elektrolytplasmatron I7 besteht.

Die Hauptleitung für die Zu- und Ableitung des Elektrolyts besteht aus einer Rohrleitung 35, die die Offnung 24 (Fig. 3) im Boden 23 des Gehäuses I9 des Elektrolytplasmatrons I7 mit der Pumpanlage 34 (Fig.2) für die Zuleitung des Elektrolyts in das Elektrolytplasmatron I7 verbindet, und einer Rohrleitung 36 (Fig. 3), die die ouere schlitzartige Offnung 32 des Elektrolytplasmatrons 17 mit dem Elektrolytbehälter 33 verbindet.

Das Umlaufsystem I8 für den Elektrolyt kann nach einer beliebigen anderen bekannten Konstruktion ausgeführt werden die einen stetigen Umlauf des Blektrolyts gewährleistet.

Zur Schaffung und Aufrechterhaltung optimaler Bedingungen einer konstanten elektrischen Entladung auf der Oberflache des Walzdrahts 3 bei minimaler Spannung im Verlauf der gesamten Betriebsdauer hat des Aggregat zur kontinuierlichen Erzeugung von Draht 8 (Fig. I) aus Walzdraht 3 eine Vorrichtung 9 (Fig. 2) zur Auslösung einer Plasmaentladung, die in das Umlaufsystem 18 für den Elektrolyt eingebaut ist.

Diese Vorrichtung 9 ist mit Hilfe eines Steuerblocks 37 (Fig. I) über eine elektrische Verbindung ₃₈ mit der Gleichstromquelle 15 und über eine elektrische _{V}er- bindung 39 mit dem Antrieb.40 der Ziehbank 6 verbunden.

Die Vorrichtung 9 (Fig. 2) zur 'Auslösung. einer Plasmaentladung enthält ein System von Rohrleitungen 4I, 42. Die eine Rohrleitung 4I verbindet die untere schlitzartige Offnung 32 (Fig. 3) des Elektrolytplasmatrons I7 mit dem Elektrolytbehälter 33 (Fig. 2) des Umlaufsystems IB für den Elektrolyt. Die andere Rohrleitung 42 verbindet den Elektrolytbehälter 33 mit der Rohrleitung 35 des Umlaufsystems 18 für den Elektrolyt. die mit der Hauptleitung für die Zuführung des Elektrolyts verbunden ist.

In den Rohrleitungen 4I, 42 sind Regelventile 43 bzw, 44 montiert. Die Ventile 43, 44 dienen dem Regulieren des Füllstands und der Menge des Elektrolyts im . Elektrolytplasmatron I7.

Die ewfindungsgemässe Konstruktion der Vorrichtung 9 zur Initiierung einer Plasmaentladung erlaubt es, mit einfachen konstruktiven Mitteln optimale Bedingungen für das Bestehen einer konstanten elektrischen Entladung auf der Oberfläche des Walzdrahts 3 bei minimaler Spannung zu schaffen, wodurch eine hohe Qualität der behanaelten Oberfläche des Walzdrahts 3 und eine hohe Leistung des Aggregats im ganzen gewährleistet wird.

Die Vorrichtung.9. zur Auslösung . einer Plasmaentladung kann auch nach einer beliebigen anderen bekannten Konstruktion ausgeführt werden, die gleichen Zwecken dient.

Hinter dem Elektrolytplasmatron 17 befindet sioh in Bewegungsrichtung des Walzdrahts 3 die Einrichtung 5 zum Waschen des Walzdrahts 3. Diese Einrichtung.5 enthält hintereinander aufgestellte Kammern 45, 46, 47 für die Schlusswäsche des Walzdrahts und eine Kammer 48 zum Wegblasen der Nässe von der Oberfläche des gewaschenen Walzdrahts 3.

Die in Bewegungsrichtung des Walzdrahts 3 letzte Kammer 47 für die Schlusswäsche des Walzdrahts 3 ist mit Hilfe einer Rohrleitung 49 mit einer Leitung 50 für sauberes Wasser verbunden. Die gleiche Kammer 47 und die Kammer 48 zum Wegblasen der Nässe stehen mit Hilfe von Rohrleitungen 51 mit einer Luftleitung 52 in Verbindung.

Unter den Kammern 45, 46, 47 für. die Schlusswäsche befindet sich ein Wasserbehälter 53 mit einer Pumpanlage 54, die mit dem Behälter 53 verbunden. ist. Der Behälter 53 ist mit Hilfe von Rohrleitungen 55 mit der in Bewegungsrichtung des Walzdrehts 3 ersten und zweiten Kammer 45, 46 für die Schlusswäche des Walzdrahts 3 verbunden.

Alle Kammern 45, 46, 47 für die Schlusswäsche und die Kammer 48 zum Wegblasen der Nässe sind offen für einen freien Abfluss des verbrauchten, Wassers und haben Offnungen 56 für den Durchgang des Walzdrahts 3.

Zwischen dem Elektrolytplasmatron. 17 und der Einrichtung 5 zum Waschen des Walzdrahts 3 ist eine Sektion 57 zur Wasser-Luft-Vorwäsche des Walzdrahts 3 aufgestellt, die ähnlich wie die Kammern 45, 46, 47 für die Shlusswäsche des Walzdrahts 3 eusgeführt werdern kann.

Diese Sektion 57 ist elektrisch mit der Gleichstromquelle 15 und mit dem Umlaufsystem 18 für den Elektrolyt verbunden.

Die Sektion 57 zur Wasser-Luft-Vorwäsche befinaet sich über dem Elektrolytbehälter 33 und steht mit dem Wasserbehälter 53 über die Rohrleitung 55 und mit der Luftleitung 52 über die Rohrleitung 5I in Verbindung.

Die Sektion 57 zur Wasser-Luft-Vorwäsche des Walzdrahts 3 ist offen ausgeführt zum freien. Abfluss des verbrauchten Wassers und hat eine 0ffnung 58 für den Durchgang des Walzdrahts 3.

Die Sektion 57 dient der Beseitigung der Reste des Pulverkupfers, wodurch die Oberflächengüte des Walzdrahts 3 verbessert und die Lebensdauer der Ziehbank 6 erhöht wird und die Leistung des Aggregats im ganzen steigt,

Hinter der Einrichtung 5 zum Waschen des Walzdrahts 3 befindet sich in Bewegungsrichtung des Walzdrahts 3 die Ziehbank 6 (Fig. I).

Die Ziehbank 6 kann eine beliebige bekannte Konstruktion haben.

Im vorliegenden Beispiel enthält die Ziehbank 6 ein Gehäuse 59 mit Offnungen 60 für den Durchgang des Walzdrahts 3, Ziehtrommeln 6I und monolithische Gleitzieheisen 62. Die Ziehbank 6 hat einen Antrieb 40, der über die elektrische Kopplung 39 mit dem Steuerblock 37 verbunden ist, und ein Umlaufsystem für die Schmieremulsion (in der Zeichnung nicht abgebilaet).

Hinter der Ziehbank befinuet sich in Bewegungsrichtung des Walzdrahts 3 eine Einheit 63 zur elektrischen Widerstandserwärmung des erzeugten Drahts 8.

Diese Einheit 63 hat ein Gehäuse 64 mit Öffnungen. ' 65 für den Durchgang des Drahts 8. Im Innern des Gehäuses 64 sind Rollen 66 zur elektrischen Widerstandserwärmung des Drahts 8 zur Verbesserung seiner mechanischen Eigenschaften angebracht,

Die Einheit 63 zur elektrischen Widerstandserwärmung des Drahts 8 hat einen Antrieb 67, der über eine elektrische Kopplung 68 mit dem Steuerblock 37 verbunden ist.

Hinter der Einheit 63 zur elektrischen Widerstandserwärmung des Drahts 8 ist die Vorrichtung 7 zum Aufwickeln des fertigen Drahts 8 aufgestellt.

Im vorliegenden Beispiel besteht diese Vorrichtung 7 aus Trommeln 69 zum kontinuierlichen Aufwickeln und Abnehmen des fertigen Drahts 8. Diese Trommeln 69 haben autonome Antriebe 70, 71, die über eine elektrische Kopplung 72 mit dem Steuerblock 37 verbunden sind.

Die Vorriohtung 7 zum Aurwickeln des fertigen Drahts 8 kann eine beliebige andere bekannte Konstruktion haben, die dem gleichen Zweck dient.

Ausserdem kann das Aggregat zur kontinuierlichen Erzeugung von Draht 8 aus Walzdraht 3 auch andere Mechanismen enthalten, die der Verbesserung der Technologie.der Herstellung von Draht 8 aus Walzdraht 3 dienen, z.B., einen Mechanismus zum Auftragen von Lack - oder Polymerüberzügen auf den Draht.

Das Aggregat funktioniert folgendermassen.

Die Rollen 2 des Walzdrahts 3 werden vor dem Aggregat aufgestellt. Dann legt man das Ende einer Rolle 2 und. den Anfang einer anderen Rolle 2 frei, beschneidet die Enden auf der Schere 10 und verschweisst sie im schweissapparat 11 zu einem ununterbrochenen Strang. Der Anfang der Rolle 2 wird über die Rollen 12 in die Einrichtung 13 zum Richten eingeführt und weiter zu den Stromzuführungsrollen 16, in die 0ffnung 29 im Gehäuse I9 des Elektrolytplasmatrons 17, in die Offnung 58 der Sektion 57, in die Öffnung 56 der Kammern 45, 46, 47 und in die Öffnung 56 der Kammer 48 zum Wegblasen das Wassers geleitet.

Dann legt man den Walzdraht 3 in die Ziehbank 6 ein, indem man ihn durch die Gleitzieheisen 62 führt und an den Ziehtrommeln 6I befestigt.

Der hergestellte Draht 8 läuft durch . die Einheit 63 zur elektrischen Widerstandserwärmung und gelangt in die Vorrichtung 7 zum Aurwickeln des Drahts 8.

Dann schaltet man die Pumpenlage 34 für die Zuleitung des Elektrolyts ein, Dabei öffnet der Steuerblock 37 die Ventile 43 und 44. Der Elektrolyt strömt aus dem Behälter 33 durch die Rohrleitung 35 in das Elektrolytplasmatron 17.

Im Plamatron 17 gelangt der Elektrolyt in die Kammer 22 zur Vorstabilisierung des Elektrolyts und fliesst dann durch die gelochte Zwischenwand 20 in die Kammer 2I zum Entzundern des Walzdrahts 3.

Durch das Vorhandensein der Kammer 22 zur Vorstabilisierung des Elektrolyts und der gelochten Zwischenwand 20 wird der Elektrolytstrom stabilisiert und gelangt gleichmässig durch die schlitzartige Lochung in den Zwischenelektrodenraum, wo er mit dem Walzdraht 3 in Berührung kommt.

Der überschüssige Elektrolyt gelangt durch das Regelventil 44 und die Rohrleitung 4I wieder in den Elektrolytbehälter 33.

Die Füllstandshöhe △ I (Fig. 3) im Plasmatron 17 wird durch die untere schlitzartige Öffnung 32 aufrechterhalten, die in einer bestimmten Höhe relativ zur Achse des Walzdrahts 3 ausgeführt ist.

Dann gibt man Wasser in die Rohrleitung 49 aus der Leitung 50 für sauberes Wasser und Luft in die Rohrleitung 5I aus der Hauptleitung 52.

Wenn der Wasserbehälter 53 mit Wasser aus der Kammer 47 für die Schlusswäsche gefüllt ist, schaltet man die Pumpanlage 54 für die Zuleitung des Wassers ein. Das Wasser gelangt durch die Rohrleitung 55 in die Kammern. 45, 46, für die Schlusswäsche und in die Sektion 57 für die Vorwäsche.

Dann schaltet man den Antrieb 40 der Ziehbank 6 und gleichzeitig die Stromquelle 15 ein und legt ein negatives Potential an den Walzdraht 3 und, ein positives potential an das Gehäuse 19 das Plasmatrons 17 und die zusätzliche Electrode 25.

Der Steuerblock 37 erzeugt ein Signal zum Schlieesen des Ventils 43, und im Plasmatron I7 erhöht sich die Menge des pro Zeiteinheit zugeführten Elektrolyts.

Sobald die Ziehbank 6 im Dauerbetrieb läuft, schliesst der Steuerblock 37 das Ventil 44, und der Elektrolytspiegel steigt im Plasmatron bis zur Höhe △ 2 (Fig. 3) und der überschüssige Elektrolyt fließt durch die obere Öffnung 32 des Plasmatrons 17 über. Das Plasmatron arbeitet im Dauerbetrieb.

Da die Oberfläche des Walzdrahts 3 um mehrere Grössenordnungen kleiner ist als die Fläche der Anoden, kommt es im Elektrolyt in der Nähe der Oberfläche des Walzdrahts 3 zu einer Konzentration der Kraftlinien des elektrischen Felde, wodurch die Stromdichte in dieser Zone zunimmt. Die Erhöhung der Stromdichte führt zur Erhöhung der Temperatur in dieser Zone und zur Bildung einer Dampf-Gas-Schicht. Diese Schicht hat einen hohen Widerstand und an ihr konzentriert sich die an die Elektroden angelegte Spannung. Es entstehen elektrische Entladungen, die auf den Zunder einwirken und ihn mechanisch von der Oberfläche des Walzdrahts 3 entfernen. Auf diese Weise wird mehr als 90% des Zunders beseitigt. Der Rest des Zunders wird durch Katodenreduktion bis zu freiem Kupfer reduziert.

Nach dem Entzundern werden vom Walzdraht 3 durch ein Wasser-Luft-Gemiech die Reste des Elektrolyts und der Kupferstaub in der Sektion 57 für die Vorwäsche abgespült, und anschliessend erfolgt die Schlueswäsche in den Kammern 45,' 46, 47 für die Schlusswäsche.

In der Kammer 48 zum Wegblasen. der Nässe trocknet man dann den Walzdraht 3, worauf das Ziehen in der Ziehbank 6 erfolgt, bei dem ein Draht 8 mit den gewünschten Abmessungen entsteht,

Anschliessend unterwirft man den Draht 8 einer Wärmebehandlung in der Einheit 63 zur elektrischen Widerstandserwärmung und wickelt ihn auf eine Trommel 69 der Vorrichtung zum Aufwickeln des Drahts 8. Wenn eine Trommel 69 voll ist, wickelt man den Draht auf eine andere Trommel 69 der Vorrichtung 7 zum Aufwickeln des Drahts 8.

Das Aggregat läuft in der von der Technologie vorgeschriebenen Weise.

Untersuchungen haben folgendes gezeigt:
- durch das Putzen sind von der Oberfläche des Walzdrahts der Zunder und .andere Verunreinigungen restlos beseitigt worden;
- beim Ziehen des Drahts hat die Standzeit der Zieheisen der Ziehbank im Vergleich zur herkömmlichen Beiztechnologie mit Verwendung von Schwefelsäure um mehr als zweimal zugenommen;
- das Obengesagte ermöglicht es, die Leistung der _{Z}iehbank und folglich auch des Aggregats im ganzen zu erhöhen durch Verbesserung der Qualität des Entzunderns und Senkung der Stillstandszeiten, die notwendig sind zum Auswechseln der Zieheisen der Ziehbank, die einem geringerem Verschleiss unterliegen;
- die Betriebskosten sind infolge der Einsparung von Elektroenergie beim Betrieb mit niedrigeren Spannungen und infolge der Einsparung von kohlensaurem Natrium und Waschwasser gesunken;
- es besteht die Möglichkeit einer vollständigen Automatisierung, des Anfahrens. des Aggregats und der Aufrechterhaltung optimaler Bedingungen während des Betriebs;
- es besteht die Möglichkeit, die Anlage zum elektrolytischen Plasmaputzen in ein Aggregat zur kontinuierlichen Drahterzeugung aus Walzdraht einzubauen, wodurch die Investitionskosten sinken.

### Gewerbliche Anwendbarkeit

Am effektivsten kann die vorliegende Erfindung in Kabelwerken zur Erzeugung von elektrotechnischem Kupferdraht mit einem Durchmesser unter 1,5 mm aus nicht geklärtem Walzdraht mit 7 bis 10 mm Durchmesser eingesetzt werden.

## Patentansprüche

_{I}. Aggregat zur kontinuierlichen Drahterzeugung aus Walzdraht, in dem in technologischer Reihenfolge eine Einrichtung (I) zum Anstücken und Abwickeln der Rollen (2) eines Walzdrahts (3), eine Vorrichtung (4) zum elektrolytischen Plasmaputzen, eine Einrichtung (5) zum Waschen des Walzdrahts (3), eine Ziehbank (6) mit ihrem Antrieb (40), eine Vorrichtung (7) zum Aufwickeln des fertigen Drahts (8) und ein Steuerblock (37) aufgestellt sind, wobei die Vorrichtung (4) zum elektrolytischen Plasmaputzen eine Stromquelle (15), Stromzuführungsrollen (16), die so aufgestellt sind, dass ein Kontakt mit dem Walzdraht (3) hergestellt werden kann, ein Elektrolytplasmatron (17), dessen Gehäuse (I9) mit der Stromquelle (15) verbunden ist und eine Elektrode darstellt, und ein UmlaufSystem (I8) für den Elektrolyt beinhaltet, das einen Behälter (33) für den Elektrolyt und eine Leitung für die Zu- und Ableitung des Elektrolyts in das bzw. aus dem Elektrolytplasmatron (17) enthält, dadurch gekennzeichnet,dass das Aggregat eine Vorrichtung (9) zur Auslösung einer Plasmaentladung hat, die in das Umlaufsystem (18) für den Elektrolyt eingeschlossen und über den Steuerblook (37) mit der Stromquelle (I5) und dem Antrieb (40) der Ziehbank (6) verbunden ist, wobei das Elektrolytplasmatron (17) horizontal angeordnet ist, und eine zusätzliche, gelochte, rinnenförmige Elektrode (25) hat, die sich längs der horizontalen Achse des Elektrolytplasmatrons (17) über seine gesamte Länge derart erstreckt, dass ihre Längsachse im wesentlichen mit der Laufbahn des Walzdrahte (3) zusammenfällt.

2. Aggregat nach Anspruch 1 , dadurch gekenn- zeichnet, dass das Gehäuse (19) des Elektrolytplasmatrons (17) eine Kastenfonn hat und an seiner Aussenseite in der Nähe jeder seiner Stirnflächen (27) je ein Schirm (28) angebracht ist, wobei in den Schirmen (28) und in den Stirnwänden (27) 'Öffnungen (29) ausgeführt sind, in denen sich je eine dielektrische Hülse (30) befindet, und in den Seitenwänden (3I) des Gehäuses (19) in verschiedener Höhe schlitzartige Öffnungen (32) zum Überlaufen des Elektrolyts ausgeführt sind, von denen die untere Öffnung mit der Vorrichtung (9) zur Auslösung der Plasmaentladung und die obere Öffnung mit dem Umlaufsystem (18) für den Elektrolyt verbunden ist.

3. Aggregat nach Anspruch 2, dadurch gekenn- zeichnet dass die zusätzliche, gelochte Elektrode (25) koaxial zu den dielektrischen Hülsen (30) aufgestellt ist.

4. Aggregat nach Anspruch 2, dadurch gekenn- zeichnet, dass die Vorrichtung (9) zur Auslösung einer Plasmaentladung ein System von Rohrleitungen (41,42) enthält, von denen die eine die untere, schlitzförmige Öffnung (32) des Elektrolytplasmatrons (17) mit dem Elektrolytbehälter (33) und die andere den Elektralytbahälter (33) mit der Leitung für die Zuführung des Elektrolyts verbindet, wobei in den Rohrleitungen (4I, 42) Regelventile (43, 44) installiert sind.

5. Aggregat nach Anspruch I, dadurch gekenn-zeichnet, dass es eine Sektion (57) für eine Vaaser-Luft-Vorwäsche des Walzdrahts (3) hat, die hinter dem Elektralytplasmatron (17) aufgestellt und elektrisch mit der Stromquelle (15) verbunden ist und mit dem Umlaufsystem (18) für den Elektrolyt in Verbindung steht.
